# EUROPÄISCHE PATENTSCHRIFT

(11) **EP 0 988 932 B1**
(45) Veröffentlichungstag und Bekanntmachung des Hinweises auf die Patenterteilung: **28.08.2002**
(21) Anmeldenummer: 99115933.6
(22) Anmeldetag: 13.08.1999
(51) Int. Cl.: B24D 11/02, B24D 11/00, B24D 3/00, B24B 19/26

(54) **Wegschlagen von Rauigkeitsspitzen mit Gitterleinen-Schleifmaterial**
Grinding method with grid fabric
Procédé de ponçage avec matériau abrasif à tissu en forme de grille

(30) Priorität: 21.09.1998 DE 19843266
(43) Veröffentlichungstag der Anmeldung: 29.03.2000
(73) Patentinhaber: Wiemann, Martin, 65375 Oestrich-Winkel (DE)
(72) Erfinder: Wiemann, Martin, 65375 Oestrich-Winkel (DE)
(74) Vertreter: Blumbach, Kramer & Partner GbR

(56) Entgegenhaltungen:
- EP-A- 0 738 562
- DD-A- 85 007
- US-A- 2 740 239
- US-A- 3 861 892
- US-A- 4 712 289
- Katalog "Kastorama" 1996, S.48 und 49 über Schleifscheiben.

## Beschreibung

Die Erfindung bezieht sich auf ein Verfahren zur Bearbeitung von lackierten Oberflächen in Vorbereitung für weiteren Lackauftrag sowie auf die Verwendung von Gitterleinen-Schleifmaterial.

Ein bekanntes Gitterleinen-Schleifmaterial (US-A 2,740,238) wird aus Textilmaterial mit sich kreuzenden imprägnierten Fäden hergestellt, das mit Schleifkorn überzogen ist, so dass Durchlässe zwischen den sich kreuzenden Fäden frei bleiben. Nach Aushärtung kann das Gebilde als Schleifmaterial auf beiden Seiten mit hoher Schleifleistung verwendet werden, wobei die Durchlässe zur Abfuhr des abgeschliffenen Materials dienen. In der Praxis wird das Gitterschleifmaterial für Naßschleifen mit Maschinen verwendet. Eine Zurichtung des Materials für den Handbetrieb im Trockenschleifverfahren ist in der Schrift nicht erwähnt und in der Praxis nicht anzutreffen.

Ein weiteres Gitterleinen-Schleifmaterial ist aus der US-A 3,861,892 bekannt. Gitterförmiges Gewebe wird mit wasserfester Beschichtung und Klebstoffbinder sowie Schleifkörnern beschichtet, wobei flächige, gitterförmige Schleifbereiche und Öffnungen gebildet werden. Der Überzug weist ein kontrolliertes Maß an Zerreibbarkeit oder Bröckeligkeit auf, was ihn für das Abschlagen von Rauigkeitsspitzen wenig geeignet macht. Der Binder des Schleifmaterials ist speziell gewählt, damit beim Naßschleifen sich die Steifigkeit des Materials nicht gegenüber dem Trockenzustand ändert, d. h. das Material nicht schlaff wird.

Klettfähiges Gewebe oder Gewirke mit einer Kunstharzbeschichtung auf der nicht klettfähigen Seite und daran festklebenden Schleifpartikel ist aus der EP 0 738 562A bekannt. Die Schleifpartikel bilden eine durchgehende Schicht.

Das vollautomatische Schleifen von Automobilkarosserien, auch mit automatischem Wechseln von Schleifscheiben, ist aus der US-A 4,712,289 bekannt.

Im Personenfahrzeugbau werden Karosseriebleche kathodisch tauchlackiert (Elektro-Coating), wobei eine Grundlackierung bis 30 µm Dicke erzeugt wird. Die Grundlackierung weist eine gewisse Rauigkeit auf, in der eine weitere Lackschicht, der sogenannte Füller (Primer), gut haftet. Es können aber Rauigkeitsspitzen vorkommen, die über den Füllerauftrag vorstehen und deshalb unerwünscht sind. Solche vorstehenden Rauigkeitsspitzen werden üblicherweise vor dem Auftragen des Füllers weggeschliffen.

Der Erfindung liegt die Aufgabe zugrunde, ein Verfahren zum Schleifen von Lack in Vorbereitung für weiteren Lackauftrag und insbesondere für die Nachbehandlung von kathodisch lackierten Oberflächen vor dem Füllerauftrag zu schaffen sowie eine neue Verwendung von Gitterleinen-Schleifmaterial anzugeben.

Die Erfindung wird in den Ansprüchen 1 und 4 definiert.

Das Gitterleinen-Schleifmaterial umfaßt eine Gewebeschicht mit gitterförmig gewebten Fäden, die mit einem Überzug aus Harz und Schleifkorn versehen sind, wobei eine ausreichende Steifigkeit mit genügender Flexibilität zur Anpassung an zu überschleifende Oberflächen erzielt wird. Die überzogenen Gitterelemente bilden Kreuzungspunkte, welche die Schleifebene des Schleifmaterials bestimmen; der Schleifkornbesatz in der Schleifebene ist somit rasterhaft aufgebaut. Um das Gitterleinen-Schleifmaterial bequem an einem Kletthafthandpad oder einem Schleifteller zu halten, ist an der der Schleifebene gegenüberliegenden Seite der Gewebeschicht eine Kletthaftvelourschicht angebracht.

Die rasterartig verteilten Schleifstellen bilden Inseln in der Schleifebene, die jeweils von "Freistellen" umgeben sind, in denen das Schleifkorn keine Wirksamkeit hat, weil es gegenüber der Schleifebene zurückgesetzt ist. Die Freistellen bilden gewissermaßen Lücken in der Schleifebene, in welche die Rauhigkeitsspitzen des Grundlacks eindringen können, so daß sie von den inselförmigen Schleifstellen seitlich erfaßt und weggeschlagen ("geköpft") werden können. Auf diese Weise ist es möglich, nur die Rauhigkeitsspitzen zu kappen, ohne die feine Grundrauhigkeit der Oberfläche zu beeinträchtigen.

Die Dicke des kathodisch aufgebrachten Grundlacks ist nicht immer gleichmäßig, d. h. es kommen auch Bereiche mit zu dicker Lackschicht vor. Das neue Gitterleinen-schleifmaterial ist auch dazu geeignet, solche verdichten Lackbereiche zu bearbeiten, d. h. die Dicke zu reduzieren und dabei eine feine Grundrauhigkeit zu erzeugen, die in etwa der Grundrauhigkeit der übrigen kathodisch tauchlackierten Oberfläche entspricht.

Nähere Einzelheiten werden anhand der Zeichnungen erläutert. Dabei zeigt:
- Fig. 1: eine perspektivische Darstellung einer Gitterleinenschleifscheibe und
- Fig. 2: eine vergrößerte Einzelheit daraus.

Eine Gewebeschicht 1 ist zu einer Kreisform geschnitten, um eine Scheibe zu bilden, deren mittlere Ebene als Schichtebene 2 bezeichnet wird. Kunststofffäden oder Naturfäden 3, 4 sind miteinander zu einem Gitter verwebt und erstrecken sich teilweise oberhalb und teilweise unterhalb der Schichtebene 2. Das Gitter ist in Harz getränkt worden, dem Schleifkorn beigesetzt ist, so daß sich ein Überzug 5 über und zwischen den Gewebefäden 3, 4 gebildet hat. Nach Aushärten des Harzes vereinigt die Scheibe eine ausreichende Steifigkeit in der Schichtebene 2 mit genügender Flexibilität zur Anpassung an zu überschleifende Oberflächen, d. h. die Scheibe kehrt immer in ihre Ausgangslage zurück, wenn sie bei einem Arbeitsvorgang verformt worden ist.

Die Gewebefäden 3, 4 bilden Gitterelemente, deren Kreuzungspunkte 6 in einer Ebene 7 liegen, welche die Schleifebene darstellt. Die Kreuzungspunkte 6 bilden ein Raster und sind von Freistellen 8 umgeben, an denen das Schleifkorn nicht zur Wirkung kommt.

An der der Schleifebene 7 gegenüberliegenden Seite 9 ist an die Kunststoffgewebeschicht 1 eine Kletthaftvelourschicht 10 angebracht, beispielsweise mittels eines wasserfesten Klebers 11. Dadurch kann die Schleifscheibe besser gehandhabt werden, da man sie an einen Kletthafthandpad oder einen Schleifteller durch einfaches Auflegen anbringen kann.

Die Größe der Schleifscheibe und die Körnung des Schleifmittels richten sich nach dem vorgesehenen Anwendungszweck. Es kommen Schleifscheiben mit einem Durchmesser zwischen 75 und 203 mm in Betracht. Auch andere geometrische Formen mit anderen Abmessungen sind nutzbar, weswegen allgemein von Gitterleinen-Schleifmaterial gesprochen werden kann. Zur Nachbehandlung von kathodisch tauchlackierten Oberflächen von Karosserieblechen wird eine Körnung im Bereich P180 bis P1000 bevorzugt. Die Schleifscheibe kann aber auch für feinere Oberflächen Schleifmittel oberhalb von P1000 aufweisen. Als Schleifmittel wird Alox, Aluminiumoxid, zum Schleifen von Karosserieblechen bevorzugt, weil die erzeugte Feinrauhigkeit für den nachfolgenden Füllerauftrag besonders geeignet ist. Für andere Anwendungszwecke können aber auch andere Schleifmittel verwendet werden, beispielsweise Siliciumcarbid (Sica), mit welchem ein schärferer Abrieb erfolgen kann. Alternativ wird bei Sica feineres Korn benutzt (im Verhältnis zu Alox), um Karosseriebleche zu schleifen.

Eine bevorzugte Anwendung des neuen Gitterleinen-Schleifmaterials besteht in der Nachbehandlung von kathodisch tauchlackierten Oberflächen von Karosserieblechen. Dabei geht man wie folgt vor:

Die Gitterleinen-Schleifscheibe bzw. das Gitterleinen-Schleifmaterial wird über die gesamte lackierte Oberfläche gleichmäßig geführt, wobei Rauhigkeiten der lackierten Oberfläche, die über ein erwünschtes Maß hervorstehen, in die Freistellen 8 der Schleifscheibe geraten und von den Schleifstellen 6 abgeschliffen ("geköpft") werden. Nach diesem Überschleifen verbleibt eine lackierte Oberfläche mit feinen Rauhigkeiten. Die Oberfläche wird nunmehr mit einem fusselfreien Staubbindetuch abgewischt, um den entstandenen Staub von der lackierten Oberfläche zu entfernen. Der die Arbeiten ausführende Arbeiter überprüft die behandelte Oberfläche auf Unregelmäßigkeiten, insbesondere verdickte Bereiche des Untergrundlackes. Der Arbeiter führt die Schleifscheibe über solche verdickten Bereiche, um die Schichtdicke zu reduzieren. Die rasterartige Verteilung der Schleifstellen 6 auf der Schleifscheibe führt zu einer entsprechenden Grundrauhigkeit der überschliffenen Bereiche, wie es erwünscht ist. Der Fortgang der Arbeit wird immer wieder beobachtet, nachdem störender Staub weggewischt worden ist.

Gitterleinen-Schleifmaterial mit feinerer Körnung (z.B. im Bereich P500 bis P1000) kann auch zum Überschleifen von Füllerlackierung benutzt werden. Zum gleichen Zweck kann auch Schleifmaterial, das für die Bearbeitung der kathodischen Tauchlackierung verbraucht ist, für die Füllerschicht weiterverwendet werden.

## Patentansprüche

1. Verfahren zur Bearbeitung von lackierten Oberflächen in Vorbereitung für weiteren Lackauftrag, mit folgenden Merkmalen:
a) vorstehende Rauigkeiten der lackierten Oberfläche und unregelmäßige, verdickte Bereiche werden mit Schleifmaterial abgetragen;
b) entstehender Abrieb wird mit Tuch aufgenommen und von der lackierten Oberfläche entfernt;
c) die behandelte Oberfläche wird überprüft und die Schritte a) und b) gegebenenfalls wiederholt; **gekennzeichnet durch** folgende Vorgehensweise:
d) die Bearbeitung der vorstehenden Rauigkeiten erfolgt mit Gitterleinen-Schleifmaterial folgender Ausbildung:
eine Gewebeschicht (1), die eine Schichtebene (2) bestimmt und sich überkreuzende Fäden (3, 4) enthält;
ein Überzug (5) aus Harz und Schleifkorn, der die Fäden (3, 4) in der Gewebeschicht (1) überzieht, um dieser eine ausreichende Steifigkeit mit genügender Flexibilität zur Anpassung an zu überschleifende Oberflächen zu verleihen;
an den Überkreuzungsstellen (6) der Fäden (3, 4) sind Schleifstellen (6) gebildet, die sich rasterartig über die Oberfläche (7) des Schleifmaterials verteilen und zwischen den Freistellen (8) verbleiben, an denen keine Schleifwirkung entfaltet wird;
eine Kletthaftschicht (10) ist an der Gewebeschicht (1) befestigt und zur Verbindung mit einem Kletthafthandpad oder einem Schleifteller geeignet;
und zwar **dadurch**, dass die vorstehenden Rauigkeitsspitzen der zu bearbeitenden, lackierten Oberflächen dazu gebracht werden, in die Freistellen (8) oder Lücken der Schleifebene des Gitterleinen-Schleifmaterials einzudringen, und dass das Gitterleinen-Schleifmaterial gleichmäßig von Hand über die gesamte lackierte Oberfläche geführt wird, so dass nur die Rauigkeitsspitzen der zu bearbeitenden Oberfläche von den rasterartig verteilten Schleifstellen (6) des Gitterleinen-Schleifmaterials seitlich erfasst und weggeschlagen werden;
e) der Abrieb, der als Staub entsteht, wird mit einem fusselfreien Staubbindetuch aufgenommen;
f) die Überprüfung erfolgt per Auge;
g) die Schritte des Schleifens, Entfernens des Staubes sowie die Überprüfung der lackierten Oberfläche werden wiederholt, bis die lackierte Oberfläche das erwünschte Maß an Ebenheit und Feinrauigkeit aufweist.

2. Verfahren nach Anspruch 1,
**dadurch gekennzeichnet, daß** es sich bei der zu schleifenden, lackierten Oberfläche um eine kathodisch tauchlackierte Oberfläche eines Karosserieblechs handelt.

3. Verfahren nach Anspruch 1,
**dadurch gekennzeichnet, daß** es sich bei der zu schleifenden, lackierten Oberfläche um eine mit Füllerlack versehene Oberfläche handelt.

4. Verwendung von Gitterleinen-Schleifmaterial zur Handbearbeitung von lackierten Oberflächen im Trockenverfahren, die eine gewisse Grundrauigkeit und über den beabsichtigten weiteren Lackauftrag vorstehende Rauigkeitsspitzen aufweisen,
mit folgenden Merkmalen des Gitter-Schleifmaterials:
eine Gewebeschicht (1), die eine Schichtebene (2) bestimmt und sich überkreuzende Fäden (3, 4) enthält;
ein Überzug (5) aus Harz und Schleifkorn, der so getroffen ist, dass der Gewebeschicht eine ausreichende Steifigkeit mit genügender Flexibilität zur Anpassung an zu überschleifende Oberflächen bei Handdruck mit Kletthafthandpad verliehen wird;
die Überkreuzungsstellen (6) der Fäden (3, 4) bestimmen die Schleifebene (7) des Schleifmaterials;
das Schleifkorn ist inselartig oder rasterartig über die Schleifebene (7) des Schleifmaterials verteilt und läßt Lücken oder Freistellen (8) übrig, an denen das Schleifkorn nicht zur Wirkung kommt, wobei die Rauigkeitsspitzen der zu bearbeitenden lackierten Oberfläche in diese Lücken oder Freistellen eindringen können, so dass die Rauigkeitsspitzen der zu bearbeitenden Oberfläche von den inselartigen Schleifstellen seitlich erfaßt und weggeschlagen werden können, ohne die Grundrauigkeit der lackierten Oberfläche zu beeinträchtigen;
eine Kletthaftschicht (10) ist an der Gewebeschicht (1) an der der Schleifebene (7) gegenüberliegenden Seite befestigt und zur Verbindung mit einem Kletthafthandpad geeignet, um das Gitterleinen-Schleifmaterial gleichmäßig von Hard über die zu bearbeitende Oberfläche zu führen.

5. Verwendung von Gitterleinen-Schleifmaterial nach Anspruch 4,
**dadurch gekennzeichnet, daß** das Schleifkorn eine Körnung im Bereich P180 bis P1000 aufweist.

6. Verwendung von Gitterleinen-Schleifmaterial nach Anspruch 4,
**dadurch gekennzeichnet, daß** das Schleifkorn eine Körnung im Bereich oberhalb von P1000 aufweist.

7. Verwendung von Gitterleinen-Schleifmaterial nach einem der Ansprüche 4 bis 6,
**dadurch gekennzeichnet, daß** ein Aluminiumoxid als Schleifkorn verwendet ist.

8. Verwendung von Gitterleinen-Schleifmaterial nach einem der Ansprüche 4 bis 6,
**dadurch gekennzeichnet, daß** ein Siliciumcarbid als Schleifkorn verwendet ist.

9. Verwendung von Gitterleinen-Schleifmaterial nach einem der Ansprüche 4 bis 8,
**dadurch gekennzeichnet, daß** das Material scheibenförmig, mit einem Durchmesser im Bereich von 75 bis 203 mm, ausgebildet ist.

## Claims

1. A method of treating painted surfaces in preparation for further coats of paint, with the following features:
a) projecting roughnesses of the painted surface and irregular thickened zones are removed with sanding material;
b) resulting abraded material is taken up by a cloth and removed from the painted surface;
c) the treated surface is checked and the steps a) and b) repeated if necessary;
**characterised by** the following procedure:
d) the treatment of the projecting roughnesses is effected with canvas sanding material of the following construction:
a fabric layer (1) which defines a layer plane (2) and contains crossing threads (3, 4);
a coating (5) of resin and sanding particles which coats the threads (3, 4) in the fabric layer (1) in order to give the latter an adequate stiffness with sufficient flexibility for adaptation to surfaces requiring sanding;
sanding locations are formed at the crossing points (6) of the threads (3, 4) and are distributed in the form of a raster over the surface (7) of the sanding material and between which free locations (8) are left where no sanding action takes place;
a hook and loop layer (10) is fixed on the fabric layer (1) and is adapted for connection to a hook and loop handpad or a sanding disc;
this being effected by the fact that the projecting roughness peaks of the painted surfaces for treatment are induced to penetrate into the free locations (8) or gaps in the sanding plane of the canvas sanding material, and in that the canvas sanding material is moved uniformly by hand over the entire painted surface so that only the roughness peaks of the surface for treatment are laterally engaged and knocked away by the raster-like distribution of the sanding locations (6) of the canvas sanding material;
e) the abraded material, which forms as a dust, is taken up with a lint-free duster;
f) the check is made by the naked eye;
g) the steps of sanding, dust removal, and checking of the painted surface are repeated until the painted surface has the required degree of flatness and fineness.

2. A method according to claim 1, **characterised in that** the painted surface for sanding is a motor vehicle body surface painted by cathodic immersion treatment.

3. A method according to claim 1, **characterised in that** the painted surface for sanding is a surface provided with filler paint.

4. Use of canvas sanding material for the manual treatment of painted surfaces by the dry method, said surfaces having a certain basic roughness and roughness peaks projecting beyond the intended further paint application,
with the following features of the canvas sanding material:
a canvas layer (1) defining a layer plane (2) and containing crossing threads (3, 4);
a coating (5) of resin and sanding particles such that the fabric layer is given an adequate stiffness with sufficient flexibility for adaptation to surfaces for sanding in response to hand pressure with a hook and loop handpad;
the crossing points (6) of the threads (3, 4) define the sanding plane (7) of the sanding material;
the sanding particle is distributed in the form of islands or a raster over the sanding plane (7) of the sanding material and leaves gaps or free locations (8) where the sanding particle does not take effect, wherein the roughness peaks of the painted surface for treatment can penetrate into said gaps or free locations so that the roughness peaks of the surface of treatment can be laterally engaged and knocked away by the island-like sanding locations without impairing the basic roughness of the painted surface;
a hook and loop layer (10) is fixed on the fabric layer (1) on the side remote from the sanding plane (7) and is adapted for connection to a hook and loop handpad in order to pass the canvas sanding material uniformly by hand over the surface for treatment.

5. Use of canvas sanding material according to claim 4, **characterised in that** the sanding particle has a particle size in the range P180 to P1000.

6. Use of canvas sanding material according to claim 4, **characterised in that** the sanding particle has a particle size in the range above P1000.

7. Use of canvas sanding material according to any one of claims 4 to 6, **characterised in that** an aluminium oxide is used as sanding particle.

8. Use of canvas sanding material according to any one of claims 4 to 6, **characterised in that** silicon carbide is used as sanding particle.

9. Use of canvas sanding material according to any one of claims 4 to 8, **characterised in that** the material is constructed in the form of a disc having a diameter in the range from 75 to 203 mm.

## Revendications

1. Procédé pour le traitement de surfaces peintes comme traitement préliminaire pour une autre couche de peinture, présentant les caractéristiques suivantes :
a) les aspérités saillantes de la surface peinte et les zones irrégulières épaissies sont enlevées par un matériau abrasif,
b) l'usure abrasive qui en résulte est récupérée au moyen d'un chiffon et éloignée de la surface peinte,
c) la surface traitée est examinée et les étapes a) et b) sont le cas échéant répétées,
**caractérisé par** les étapes suivantes :
d) le traitement des aspérités saillantes est exécuté par un matériau abrasif en forme de grille dont la réalisation est la suivante :
une couche de tissu (1), qui détermine un plan de couche (2) et contient des fils (3,4) qui se croisent,
un revêtement (5) de résine et de grain abrasif qui recouvre les fils (3,4) dans la couche de tissu (1) pour conférer à celle-ci une raideur suffisante avec assez de flexibilité pour l'adaptation aux surfaces à abraser ;
aux emplacements de croisement (6) des fils (3,4) sont formés des emplacements abrasifs (6) qui se distribuent en forme de trame sur la surface (7) du matériau abrasif et demeurent entre les emplacements libres (8) sur lesquels ne s'exerce aucune action abrasive,
une couche adhésive auto- agrippante (10) est fixée à la couche de tissu (1) et destinée à une liaison avec un coussin à main adhésif auto-agrippant ou un disque abrasif,
et les pics d'aspérités saillants des surfaces peintes à traiter sont amenés à pénétrer dans les emplacements libres (8) ou les creux du plan d'abrasion du matériau abrasif en forme de grille, et le matériau abrasif en forme de grille est guidé manuellement de manière uniforme sur la totalité de la surface peinte, de sorte que seuls les pics d'aspérités de la surface à traiter sont saisis latéralement par les emplacements abrasifs (6) répartis en forme de trame du matériau abrasif en forme de grille et sont tranchés ;
e) l'usure abrasive qui s'en dégage sous forme de poussière est essuyée par un chiffon de récupération de la poussière exempt de peluche,
f) on effectue un examen visuel,
g) on répète les étapes de l'abrasion, de l'enlèvement de la poussière ainsi que de l'examen de la surface peinte jusqu'à ce que la surface peinte présente un aspect lisse et une rugosité au degré souhaité.

2. Procédé selon la revendication 1 **caractérisé en ce que** la surface peinte à poncer est une surface d'une tôle de carrosserie peinte par immersion cathodique.

3. Procédé selon la revendication 1 **caractérisé en ce que** la surface peinte à poncer est une surface pourvue d'une peinture remplisseuse.

4. Utilisation d'un matériau abrasif en forme de grille pour le traitement manuel dans un procédé à sec de surfaces peintes, qui présentent une certaine rugosité et des pics d'aspérités faisant saillie au-dessus de la couche de peinture supplémentaire projetée,
comportant les caractéristiques suivantes du matériau abrasif en grille :
une couche de tissu (1) qui détermine un plan de couche (2) et contient des fils (3, 4) qui se croisent,
un revêtement (5) en résine et en grain abrasif réalisé de façon que soit conférée à la couche de tissu une raideur suffisante avec assez de flexibilité pour l'adaptation à des surfaces abrasives par pression manuelle avec un coussin manuel adhésif,
les emplacements de croisement (6) des fils (3, 4) définissent le plan d'abrasion (7) du matériau abrasif,
le grain abrasif est du type à îles ou à trame réparti au-dessus du plan d'abrasion (7) du matériau abrasif et laisse des creux ou des emplacements libres (8) disponibles sur lesquels le grain abrasif ne peut exercer une action, de sorte que les pics d'aspérités de la surface peinte à traiter peuvent pénétrer dans ces creux ou emplacements libres, et que les pics d'aspérités de la surface peinte à traiter peuvent être saisis latéralement et tranchés par les emplacements abrasifs en forme d'îles sans influer sur la rugosité de la surface peinte,
une couche adhésive auto- agrippante (10) est fixée à la couche de tissu (1) sur le côté opposé au plan d'abrasion (7) et destinée à la liaison avec un coussin à main adhésif auto- agrippant, pour guider manuellement et uniformément sur la surface à traiter le matériau abrasif en forme de grille.

5. Utilisation d'un matériau abrasif en forme de grille selon la revendication 4, **caractérisé en ce que** le grain abrasif présente une granulométrie dans la gamme P180 à P1000.

6. Utilisation d'un matériau abrasif en forme de grille selon la revendication 4 **caractérisé en ce** le grain abrasif présente une granulométrie dans la zone au-dessus de P1000.

7. Utilisation d'un matériau abrasif en forme de grille selon l'une des revendications 4 à 6, **caractérisé en ce que** l'on utilise un oxyde d'aluminium comme grain abrasif.

8. Utilisation d'un matériau abrasif en forme de grille selon l'une des revendications 4 à 6 **caractérisé en ce que** l'on utilise un carbure de silicium comme grain abrasif.

9. Utilisation d'un matériau abrasif en forme de grille selon l'une des revendications 4 à 8 **caractérisé en ce que** le matériau est réalisé en forme de disque avec un diamètre dans la gamme de 75 à 203 mm.
